# EUROPÄISCHE PATENTSCHRIFT

(11) **EP 0 371 434 B1**
(45) Veröffentlichungstag und Bekanntmachung des Hinweises auf die Patenterteilung: **19.05.1993**
(21) Anmeldenummer: 89121885.1
(22) Anmeldetag: 27.11.1989
(51) Int. Cl.: H01F 17/06

(54) **Mehrpolige Entstördrossel, insbesondere für Datenleitungen mit mehreren Leitungszügen**
Multipole suppression choke for data lines with multiple leads
Bobine de choc antiparasite multipole notamment pour lignes de données à plusieurs transmissions

(30) Priorität: 01.12.1988 DE 3840523
(43) Veröffentlichungstag der Anmeldung: 06.06.1990
(73) Patentinhaber: VOGT electronic Aktiengesellschaft, D-94128 Obernzell (DE)
(72) Erfinder: Wimmer, Willi, D-8396 Hauzenberg (DE)
(74) Vertreter: Hieke, Kurt

(56) Entgegenhaltungen:
- EP-A- 0 096 808
- EP-A- 0 275 499
- DE-A- 3 539 358
- GB-A- 2 179 502
- JP-A-58 000 110
- US-A- 4 656 451

## Beschreibung

Die Erfindung bezieht sich auf eine mehrpolige Entstördrossel gemäß dem einleitenden Teil des Patentanspruchs 1.

Speziell in der Technik der Datenverarbeitung stellen Transienten und Hochfrequenzeinstrahlungen in die Datenleitungen ein gravierendes Problem dar. Es ist daher unabdingbar, diese Störungen von den Datenverarbeitungsgeräten fernzuhalten.

Üblicherweise ist eine Entstörung mittels Induktivitäten besonders wirksam. Bisher wurden mehrpolige Einzeldrosseln im allgemeinen in Form von Ringkerndrosseln realisiert siehe z.B. EP-A-0 096 808, die wegen der zu fordernden Kleinheit von Hand bewickelt werden mußten. So ist beispielsweise derzeit eine mehrpolige Drossel im Einsatz, die einen Ringkern aufweist, auf den zehn Wicklungen à zwanzig Windungen händisch aufgebracht sind, wobei die herausstehenden Wicklungsenden händisch an entsprechende Kontakte angeschlossen sind. Das händische Aufbringen der Vielzahl von Wicklungen auf den Ringkern ist ein mühsamer, zeitraubender Vorgang, und beim händischen Anlegen der Wicklungsenden an die entsprechenden Kontakte besteht eine außerordentlich große Verwechslungsgefahr.

Wegen der vorgenannten Schwierigkeiten bei der Fertigung von mehrpoligen Drosseln wurde die Entstörung von Mehrfachleitungen, insbesondere Datenleitungen mit mehreren Leitungszügen, bisher mittels zwar einfacher herzustellender, bezüglich Induktivitäten aber wesentlich weniger wirksamer Durchführungskondensatoren, die auch eine induktive Komponente durch Umhüllung des Innenleiters mit magnetisch leitendem Material aufweisen, bewerkstelligt, wobei für jeden der oft sehr vielen Leitungszüge der Datenleitungen ein solches Element benötigt wurde. In diesem Falle war wiederum die Montage der vielen einzelnen Entstörelemente aufwendig und damit teuer.

In Anbetracht der Tatsache, daß einerseits eine besonders wirksame Entstörung mit Hilfe von Induktivitäten erzielbar ist und andererseits bei der Herstellung mehrpoliger Drosseln und bei der Montage von Durchführungskondensatoren bisher die vorgenannten Schwierigkeiten bestanden haben, besteht ein Bedarf für eine mehrpolige Entstördrossel, die eine Vielzahl von Induktivitäten auf kleinstem Raum vereinigt, in die Reihe der üblichen Bauteilekonfiguration paßt, um Bestückungsautomaten einsetzen zu können, und trotzdem einfach zu fertigen ist. Der Erfindung liegt die Aufgabe zugrunde, eine solche Entstördrossel zu schaffen.

Die vorgenannte Aufgabe wird durch die im Patentanspruch 1 genannten Merkmale gelöst.

Bei der erfindungsgemäßen Entstördrossel kann der Rahmenkern oder Viellochkern vor dem Bewickeln mit Hilfe der an der Halterung vorgesehenen Schnappverbindung besonders einfach maschinell in diese eingeschnappt werden. Seine besondere Gestalt gestattet den Einsatz von Automaten für das Bewickeln des in die Halterung eingeschnappten Kerns mit der Vielzahl von Wicklungen, das Festlegen der Wicklungsenden an den von der Halterung getragenen Anschlußstiften und das anschließende Verlöten der Wicklungsenden mit den Anschlußstiften.

Die Unteransprüche betreffen bevorzugte Ausführungsformen der Entstördrossel gemäß Patentanspruch 1. Die Unteransprüche 2 und 3 haben bevorzugte Gestaltungen des Kerns im Hinblick auf das vollautomatische Bewickeln zum Gegenstand, und die Patentansprüche 4 und 5 betreffen bevorzugte Maßnahmen im Zusammenhang mit der Möglichkeit des Einsatzes von Bestükkungsautomaten bei der Fertigung der mit einer erfindungsgemäßen Entstördrossel auszurüstenden Bauteile.

Nachstehend wird ein Ausführungsbeispiel der mehrpoligen Entstördrossel gemäß der Erfindung anhand der Zeichnung näher erläutert.

In der Zeichnung zeigt, jeweils in perspektivischer Darstellung,
- Abb.1: je eine bevorzugte Ausführungsform eines Rahmenkernes und eines Viellochkernes für die Entstördrossel, und
- Abb.2: eine vollständige mehrpolige Entstördrossel mit einem Rahmenkern gemäß Abb. 1.

In Abb. 1 ist oben ein Rahmenkern 1 und darunter ein Viellochkern 2 dargestellt, die beide einen im wesentlichen rechteckigen, langgestreckten Außenumriß aufweisen. Der Rahmenkern 1 hat um das Einzelloch 1a herum eine im wesentlichen gleichbleibende Dicke, sodaß das Einzelloch 1a einen dem Außenumriß des Rahmenkerns 1 ähnlichen Querschnitt aufweist.

Auch beim Viellochkern 2 haben die mehreren Löcher 2a einen im wesentlichen rechteckigen Querschnitt, und sie liegen in einer Reihe parallel nebeneinander.

Gemäß Abb. 2 wird der langgestreckte Kern, der hier ein Rahmenkern 1 ist, aber auch ein Viellochkern 2 sein könnte, von einer Halterung 3 aufgenommen, in die er mit Hilfe von elastisch nachgiebigen Schnapphaken 3a an der Halterung 3 einschnappbar ist. Die Halterung trägt in einer Reihe parallel zueinander angeordnete Anschlußstifte 4, die zur Bildung von Befestigungsenden 4a für die Wicklungsenden und senkrecht von der Bodenfläche der Halterung 3 vorragenden Kontaktstiften 4b rechtwinklig abgewinkelt sind.

Auf den sich in Längsrichtung des Kerns erstreckenden oberen Abschnitt des Rahmenkernes 1 sind nebeneinander mehrere Wicklungen 5 aufgewickelt, deren Enden an den Befestigungsenden 4a der Anschlußstifte 4 festgelegt sind. Die flache Form des Kernteiles, auf dem sich die Wicklungen 5 befinden, und die im wesentlichen rechteckige Form der Einzelöffnung 1a, durch die sich diese hindurcherstrecken, ermöglichen ohne weiteres den Einsatz von Wickelautomaten zum Aufbringen der Wicklungen. Auch die Wicklungsenden können bei der aus der Halterung 3 und dem Rahmenkern 1 bestehenden Einheit vollautomatisch an den Anschlußstiften 4 festgelegt und danach vollautomatisch verlötet werden. Das Bewickeln des Rahmenskernes 1 erfolgt im mit der Halterung 3 zusammengebauten Zustand. Das Vorhergesagte gilt auch im Zusammenhang mit der Verwendung des in Abb.1 dargestellten Viellochkernes 2. Der Unterschied besteht lediglich darin, daß die ebenfalls auf den oberen, sich in Längsrichtung erstreckenden flachen Abschitt des Kernes auf gewickelten einzelnen Windungen durch magnetische Rückschlüsse voneinander getrennt, also vollständig in Bezug aufeinander entkoppelt sind.

Die mehrpolige Entstördrossel gemäß Abb. 2 hat eine Konfiguration gemäß DIL-Norm, so daß sie mit ihren in einer Reihe liegenden Kontaktstiften 4b mit automatischen Bestückungsmaschinen bei der Montage auf den mit ihr auszurüstenden Bauteilen gehandhabt werden kann. Vorzugsweise wird sie hierfür noch in ein in der Zeichnung nicht dargestelltes Gehäuse eingebracht.

## Patentansprüche

1. Mehrpolige Entstördrossel mit mehreren, auf einen Einzelkern gewickelten Wicklungen (5), insbesondere für Datenleitungen mit mehreren Leitungszügen, **gekennzeichnet** durch einen langgestreckten Kern (1,2), der entweder rahmenartig ein längliches Einzelloch umgibt (Rahmenkern 1) oder mehrere, in seiner Längsrichtung nebeneinander befindliche Löcher aufweist (Viellochkern 2), eine Vielzahl von Wicklungen (5), die auf sich in der Längsrichtung des Kerns (1, 2) erstreckende Abschnitte von diesem durch das Einzelloch (1a) bzw. die mehreren Löcher (2a) hindurch gewickelt sind, eine Halterung (3) aus Kunststoff für den Kern (1,2), die Anschlußstifte (4) für die Enden der Wicklungen (5) in in Längsrichtung des Kerns (1,2) nebeneinanderliegender Anordnung trägt, und eine Schnappeinrichtung (3a) an der Halterung (3) zum Einschnappen des Kerns (1,2) in die Halterung (3).

2. Mehrpolige Entstördrossel nach Anspruch 1, **dadurch gekennzeichnet,** daß der Kern (1,2) einen im wesentlichen rechteckigen Außenumriß aufweist.

3. Mehrpolige Entstördrossel nach Anspruch 1 oder 2, **dadurch gekennzeichnet,** daß das Einzelloch (1a) bzw. die mehreren Löcher (2a) jeweils einen im wesentlichen rechteckigen Querschnitt aufweisen.

4. Mehrpolige Entstördrossel nach einem der vorhergehenden Ansprüche, **gekennzeichnet** durch eine Konfiguration gemäß DIL-Norm.

5. Mehrpolige Entstördrossel nach einem der vorhergehenden Ansprüche, **dadurch gekennzeichnet,** daß sie in ein Gehäuse eingebracht ist.

## Claims

1. Multipole suppressor choke with several windings (5) wound on a single core, especially for data conductors with several leads, characterised by an elongated core (1, 2), which either encloses an elongate single aperture in the manner of a frame (frame core 1) or has several apertures disposed beside one another in its longitudinal direction (multiple aperture core 2), a plurality of windings (5) which are wound through the single aperture (1a) or the several apertures (2a) on portions of the core (1, 2) extending in the longitudinal direction thereof, a holder (3) of synthetic material for the core (1, 2), which holder carries terminal pins (4) for the ends of the windings (5) in an arrangement of one beside the other in longitudinal direction of the core (1, 2), and a snap device (3a) at the holder (3) for snapping of the core (1, 2) in the holder (3).

2. Multipole suppressor choke according to claim 1, characterised thereby tht the core (1, 2) has a substantially rectangular outer circumference.

3. Multipole suppressor choke according to claim 1 or 2, characterised thereby that the single aperture (1a) on the several apertures (2a) each have a substantially rectangular cross-section.

4. Multipole suppressor chock according to one of the preceding claims, characterised by a configuration according to DIL standard.

5. Multipole suppressor choke according to one of the preceding claims, characterised thereby that it is housed in a housing.

## Revendications

1. Bobine multipolaire d'antiparasitage comportant plusieurs enroulements (5) bobinés sur un noyau unique, notamment pour des lignes de transmission de données comportant plusieurs voies conductrices, caractérisée par un noyau allongé (1,2), qui entoure, en forme de cadre, un trou unique allongé (noyau 1 en forme de cadre) ou qui possède plusieurs trous disposés côte-à-côte dans la direction longitudinale du noyau (noyau 2 à trous multiples), une multiplicité d'enroulements (5), qui sont enroulés sur des sections de noyau (1,2), qui s'étendent dans la direction longitudinale de celui-ci (1,2), en passant à travers le trou unique (1a) ou les différents trous (2a), un support (3) en matière plastique pour le noyau (1,2), qui porte des tiges ou broches de raccordement (4) pour les extrémités des enroulements (5), suivant une disposition juxtaposée dans la direction longitudinale du noyau (1,2), et un dispositif d'encliquetage (3a) situé sur le support (3) pour réaliser l'encliquetage du noyau (1,2) dans le support (3).

2. Bobine multipolaire d'antiparasitage suivant la revendication 1, caractérisée par le fait que le noyau (1,2) possède un contour extérieur sensiblement rectangulaire.

3. Bobine multipolaire d'antiparasitage suivant la revendication 1 ou 2, caractérisée par le fait que le trou unique (1a) ou les différents trous (2a) possèdent respectivement une section transversale sensiblement rectangulaire.

4. Bobine multipolaire d'antiparasitage suivant l'une des revendications précédentes, caractérisée par une configuration selon la norme DIL.

5. Bobine multipolaire d'antiparasitage suivant l'une des revendications précédentes, caractérisée par le fait qu'elle est insérée dans un boîtier.
